# EUROPÄISCHE PATENTSCHRIFT

(11) **EP 0 738 362 B1**
(45) Veröffentlichungstag und Bekanntmachung des Hinweises auf die Patenterteilung: **19.04.2000**
(21) Anmeldenummer: 95938438.9
(22) Anmeldetag: 08.11.1995
(51) Int. Cl.: E04G 21/04

(54) **VORRICHTUNG ZUM PUMPEN VON BETON**
CONCRETE PUMPING DEVICE
DISPOSITIF DE POMPAGE DE BETON

(30) Priorität: 08.11.1994 DE 4439930
(43) Veröffentlichungstag der Anmeldung: 23.10.1996
(73) Patentinhaber: Hudelmaier, Ulrike, 89073 Ulm (DE)
(72) Erfinder: Hudelmaier, Gerhard, D-89075 Ulm (DE)
(74) Vertreter: Grünecker, Kinkeldey, Stockmair & Schwanhäusser Anwaltssozietät
(86) Internationale Anmeldenummer: EP9504400
(87) Internationale Veröffentlichungsnummer: WO9614485

(56) Entgegenhaltungen:
- DE-A- 1 949 826
- DE-A- 3 409 474
- DE-U- 9 102 678
- DE-U- 9 212 417
- GB-A- 1 085 273
- GB-A- 1 151 173
- US-A- 3 150 753
- US-A- 4 130 134

## Beschreibung

Die Erfindung bezieht sich auf eine Vorrichtung zum Pumpen von Beton, mit einem in einer Arbeitsstellung auskragenden Tragarm zum Positionieren des Leitungsendes einer Pumpenleitung, wobei der Tragarm Tragarmsegmente aufweist, an denen jeweils zumindest ein Rohrsegment als Bestandteil der Pumpenleitung angeordnet ist und zumindest eines der Tragarmsegmente von einer zusammengeschobenen Ausgangstellung in wenigstens eine teleskopierte Stellung überführbar ist, in der die Länge des teleskopierbaren Tragarmsegmentes größer als die Länge der jeweils zugeordneten Rohrsegmente ist.

Derartige Vorrichtungen zum Pumpen von Beton sind z.B. aus der DE-U-9212417 bekannt. Sie werden z.B. im Hochbau, insbesondere bei der Herstellung von Hochhäusern, Brücken und dergleichen verwendet, wo es erforderlich ist, große Mengen Beton schnell in große Höhen zu fördern. Derartige Vorrichtungen sind zumeist auf LKW-Fahrgestellen montiert und lassen in der Arbeitsstellung Förderhöhen von ca. 60 m zu. Durch die Aufteilung des Tragarmes in Tragarmsegmente ist der Tragarm zum Transport zerleg oder faltbar. Um die Förderhöhe zu vergrößern, ist eines der Tragarmsegmente teleskopierbar. Im teleskopierten Zustand wird ein am Fahrzeug mitgeführtes Rohrsegment zur Verlängerung eingefügt, wodurch sich die Pumpenleitung und somit die Förderhöhe vergrößern läßt. Jedoch erweist sich das Verlängern der Pumpenleitung bislang als umständlich.

Aufgabe der Erfindung ist es daher, eine Vorrichtung der eingangs genannten Art derart zu verbessern, daß sich die Förderhöhe schnell und einfach vergrößern läßt.

Die Aufgabe wird erfindungsgemäß dadurch gelöst, daß an einem der Tragarmsegment wenigstens eine Zuführeinrichtung, die als bewegliche Halterung , zum Zuführen des zumindest einen Zusatzrohrsegmentes vorgesehen ist,wozu die Zuführeinrichtung von einer ersten Stellung, in welcher das Zusatzrohrsegment außerhalb des von den Rohrsegmenten eingenommenen Volumens angeordnet ist, in eine zweite Stellung überführbar ist, in welcher zumindest ein Endabschnitt des Zusatzrohrsegmentes mit zumindest einem Endabschnitt eines der Rohrsegmente fluchtet, so daß die Pumpenleitung im wesentlichen aus den Rohrsegmenten und dem Zusatzrohrsegment bildbar ist.

Diese Lösung ist einfach und ermöglicht es, eine Vorrichtung zum Pumpen von Beton zu schaffen, mit der sich auf einfache Weise und geringem Zeitaufwand die Förderhöhe vergrößern läßt.

Erfindungsgemäß kann darüber hinaus zumindest zwischen zwei Rohrsegmenten eine Trennstelle angeordnet sein, so daß in einer der teleskopierten Stellungen des teleskopierbaren Tragarmsegmentes die die Trennstelle bildenden Endabschnitte der zugeordneten Rohrsegmente voneinander beabstandet sind, derart, daß das Zusatzrohrsegment zwischen die die Trennstelle bildenden Endabschnitte positionierbar ist. Auf diese Weise läßt sich das Zusatzrohrsegment zwischen zwei Rohrsegmente einsetzen.

In einer vorteilhaften Weiterbildung der Erfindung, kann ein Endabschnitt des Zusatzrohrsegmentes mit einem Endabschnitt eines Rohrsegmentes in Achsrichtung immer im wesentlichen auf gleicher Höhe des zugeordneten Endabschnittes liegen. Dadurch lassen sich die zum Einbringen des Zusatzrohrsegmentes zwischen zwei Rohrsegmenten benötigten Bewegungen reduzieren.

Zudem ist es vorteilhaft, wenn die Zuführeinrichtung als schwenkbare Halterung für das Zusatzrohrsegment ausgebildet ist.

Darüberhinaus kann die Halterung an dem teleskopierbaren Segment angeordnet sein.

In einer ersten Ausführungsform kann es von Vorteil sein, wenn die Längsachse des Zusatzrohrsegmentes im wesentlichen parallel zur Längserstreckung des teleskopierbaren Segmentes verläuft. Auf diese Weise läßt sich die Zahl der erforderlichen Bewegungen zum Positionieren des Zusatzrohrsegmentes zwischen zwei Rohrsegmente reduzieren. Dabei kann es sich als günstig erweisen, wenn die Schwenkachse der Halterung im wesentlichen parallel zur Längserstreckung des teleskopierbaren Tragarmsegmentes angeordnet ist. Dadurch kann das Zusatzrohrsegment mit einer einfachen Schwenkbewegung der Halterung zwischen die beiden Rohrsegmente positioniert werden.

In einer zweiten Ausführungsform kann die Schwenkachse der Halterung im wesentlichen senkrecht zur Längserstreckung des teleskopierbaren Tragarmsegmentes angeordnet sein und die Halterung im wesentlichen quer zur Längserstreckung des teleskopierbaren Tragarmsegmentes verschieblich angeordnet sein. Bei dieser Ausführungsform läßt sich das Zusatzrohrsegment durch einfaches Kippen und Längsverschieben zwischen zwei Rohrsegmenten positionieren.

Bei beiden Ausführungsformen ist es dabei von Vorteil, wenn die die Trennstelle bildenden Endabschnitte der Rohrsegmente ineinander steckbar sind. Durch das Ineinanderstecken der Endabschnitte erhält man eine stabile Verbindung zwischen den Rohrsegmenten. Aus dem gleichen Grund ist es vorteilhaft, wenn jeweils die Endabschnitte der Rohrsegmente und des Zusatzrohrsegmentes ineinander steckbar sind. Eine besonders kostengünstige Lösung zum Verbinden des Zusatzrohrsegmentes mit zumindest einem der Rohrsegmente erhält man dabei, wenn das Zusatzrohrsegment in Achsrichtung begrenzt verschieblich in der Halterung aufgenommen ist.

In einer vorteilhaften Weiterbildung der Erfindung, kann die Halterung eine Feder aufweisen, die das Zusatzrohrsegment in eine entgegen der Teleskopierrichtung beim Überführen des teleskopierbaren Tragarmsegmentes von seiner zusammengeschobenen Stellung in eine seiner teleskopierten Stellungen vorspannt. Auf diese Weise läßt sich eine schnelle und effektive Trennung eines Rohrsegmentes und des Zusatzrohrsegmentes erzielen. Zur Vereinfachung des Zusammenfügens von Zusatzrohrsegment und Rohrsegment, kann ein Antrieb vorgesehen sein, mit dem das Zusatzrohrsegment entgegen der Wirkung der Feder bewegbar ist. Als vorteilhaft kann es sich dabei erweisen, wenn ein Teleskopierantrieb vorgesehen ist, mit dem das teleskopierbare Segment von seiner zusammengeschobenen in die teleskopierte Stellung und zurück überführbar ist, wodurch sich der Aufbau der Vorrichtung vereinfachen läßt. Als besonders günstig kann es sich dabei erweisen, wenn der Teleskopierantrieb den Antrieb für das Zusatzrohrsegment bildet.

In einer vorteilhaften Weiterbildung der Erfindung, können die die Trennstelle bildenden Endabschnitte mit Schnellverschlüssen verbindbar sein. Ebenso kann es sich als günstig erweisen, wenn jeweils die Endabschnitte der Rohrsegmente und die zugeordneten Endabschnitte des Zusatzrohrsegmentes mit Schnellverschlüssen verbindbar sind. Dadurch läßt sich der Aufbau der Vorrichtung erheblich vereinfachen.

In diesem Zusammenhang kann es vorteilhaft sein, wenn die die Schnellverschlüsse aufweisenden Endabschnitte als Klauenkupplung ausgebildet sind, wobei ein Endabschnitt mit schwenkbar gelagerten Klauen versehen ist, die von einer geschlossenen Stellung, in welcher die Klauen einen Absatz des zugeordneten, jeweils anderen Endabschnittes hintergreifen und dadurch beide Endabschnitte miteinander verbunden sind, in eine geöffnete Stellung überführbar sind, in welcher die Klauen den Absatz freigeben und die Endabschnitte voneinander trennbar sind. Vorteilhafterweise können die Klauen federbelastet und durch die Federn in ihrer geschlossenen Stellung vorgespannt sein. Um die Klauenkupplung fernbedienbar auszuführen, können die federbelasteten Klauen in einer vorteilhaften Weiterbildung der Erfindung fluidisch, vorzugsweise hydraulisch von der geschlossenen Stellung in die geöffnete Stellung überführbar sein.

Zum Erzielen einer dichten Verbindung zwischen Rohrsegmenten bzw. Rohrsegmenten und Zusatzrohrsegmenten, kann zumindest einer der Endabschnitte stirnseitig mit einer ringförmigen Ausnehmung versehen sein, in der im zusammengesteckten Zustand der Rohrsegmente ein zylinderringförmiger Vorsprung aufgenommen ist. Zudem kann in der ringförmigen Ausnehmung ein zylinderringförmiges Dichtelement angeordnet sein, an dem sich der zylinderförmige Vorsprung stirnseitig abstützt derart, daß die beiden Endabschnitte flüssigkeitsdicht miteinander verbunden sind.

In einer vorteilhaften Weiterbildung der Erfindung, können die Tragarmsegmente durch Gelenke gelenkig miteinander verbunden sein. Dadurch läßt sich der Tragarm zusammenfaltbar gestalten. Von Vorteil kann es dabei sein, wenn die Rohrsegmente im Bereich der Gelenke gelenkig miteinander verbunden sind.

Für den Transport der Vorrichtung kann es günstig sein, wenn die Tragarmsegmente in eine Transportstellung überführbar sind, in welcher sie im wesentlichen parallel zueinander angeordnet sind. Die Tragarmsegmente können dabei in ihrer Transportstellung aufeinanderliegend angeordnet sein.

Um noch größere Förderhöhen zu erzielen, können mehrere teleskopierbare Tragarmsegmente und mehrere Zuführeinrichtungen vorgesehen sein.

In einer vorteilhaften Ausgestaltung der Erfindung, können die Rohrsegmente an den zugehörigen Tragarmsegmenten befestigt sein. In diesem Zusammenhang, kann das teleskopierbare Tragarmsegment ein ausfahrbares Teilsegment und ein festes Teilsegment aufweisen, wobei das Rohrsegment an dem ausfahrbaren Teilsegment angebracht ist, das verschieblich in dem festen Teilsegment aufgenommen ist. Ebenso ist es denkbar, daß das Rohrsegment an dem festen Teilsegment angebracht ist.

Zum Transport der Vorrichtung ist es vorteilhaft, wenn die Betonpumpe auf einem Fahrgestell angeordnet ist. Als besonders vorteilhaft kann sich dabei die Montage der Vorrichtung auf einem Lkw-Fahrgestell erweisen.

Erfindungsgemäß ist darüber hinaus vorgesehen, daß das Pumpenleitungsende eine schlauchartige Verlängerung zum Verteilen des gepumpten Betons aufweisen kann.

Zum Betreiben der Vorrichtung zum Pumpen von Beton ist erfindungsgemäß vorgesehen, daß das teleskopierbare Segment in seine teleskopierte Stellung überführt wird und anschließend die Zuführeinrichtung von ihrer Ruhestellung in ihre Zuführstellung überführt wird.

Darüber hinaus können die Endabschnitte der Rohrsegmente und der zugeordneten Endabschnitte des Zusatzrohrsegmentes ineinandergesteckt werden.

Ferner ist es vorteilhaft, wenn zum Ineinanderstecken der Endabschnitte der Rohrsegmente und der zugehörigen Endabschnitte des Zusatzrohrsegmentes das teleskopierte Segment von einer weiter ausgefahrenen ersten teleskopierten Stellung in eine weniger ausgefahrene zweite teleskopierte Stellung rücküberführt wird, in der die Endabschnitte der Rohrsegmente und die zugehörigen Endabschnitte des Zusatzrohrsegmentes ineinandergefügt sind.

Im folgenden wird die Wirkungs- und Funktionsweise der Erfindung anhand eines Ausführungsbeispiels näher erläutert.

Es zeigen:
- Fig. 1: die erfindungsgemäße Vorrichtung zum Pumpen von Beton in einer Transportstellung auf einem Lkw,
- Fig. 2: eine erste Ausführungsform eines teleskopierbaren Tragarmsegmentes der Vorrichtung aus Fig. 1 im zusammengeschobenen Zustand in einer Seitenansicht,
- Fig. 3: das teleskopierbare Tragarmsegment aus Fig. 2 in einer teleskopierten Stellung,
- Fig. 4: eine Schnittansicht des Tragarmsegmentes aus Fig. 2 entlang der Linie IV-IV,
- Fig. 5: eine Schnittansicht des Tragarmsegmentes aus Fig. 3 entlang der Linie V-V,
- Fig. 6: eine Trennstelle zwischen einem Rohrsegment und einem Zusatzrohrsegment in einer geschnittenen Seitenansicht,
- Fig. 7: eine zweite Ausführungsform eines teleskopierbaren Tragarmsegmentes in einer zusammengeschobenen Stellung,
- Fig. 8: das teleskopierbare Tragarmsegment aus Fig. 7 in einer teleskopierten Stellung.

Fig. 1 zeigt die Vorrichtung 1 zum Pumpen von Beton, die auf einem Lkw-Fahrgestell 2 fest montiert ist. Am hinteren Teil des Fahrgestells 2 befindet sich ein Pumpenantrieb 3. Aus dem Pumpenantrieb münden Rohrsegmente 4, die zusammen eine Pumpenleitung 5 bilden.

Die Rohrsegmente 4 sind jeweils an Tragarmsegmenten 6 befestigt. Die Tragarmsegmente 6 sind jeweils über Gelenke 7 gelenkig miteinander verbunden. Ebenso sind die Rohrsegmente 4 an den Gelenken 7 gelenkig miteinander verbunden.

Wie in Fig. 1 dargestellt, sind die Tragarmsegmente 6 zum Transport der Vorrichtung 1 aufeinander gefaltet. In einer Arbeitsstellung bilden die Tragarmsegmente 6 einen auskragenden Tragarm 8, der über ein Drehgelenk 9 um eine vertikale Achse drehbar auf dem Lkw-Fahrgestell 2 gelagert ist. Das Überführen des Tragarmes 8 von seiner Transportstellung in seine Arbeitsstellung erfolgt mittels mehrerer Hydraulikzylinder 10. Wenn sich die Vorrichtung 1 in ihrer Arbeitsstellung befindet, befindet sich ein Leitungsende 11 in der Pumpenleitung 5 am Ende des am weitesten auskragenden Tragarmsegmentes 6.

Bei einem der Tragarmsegmente 6 handelt es sich um ein teleskopierbares Tragarmsegment 12, das ein ausziehbares Teilsegment 13 und ein festes Teilsegment 14 aufweist. Das ausziehbare Teilsegment 13 ist in Achsrichtung teleskopisch ausziehbar in dem festen Teilsegment gelagert. Das Teleskopieren des teleskopierbaren Tragarmsegmentes 12 erfolgt über einen angedeutet dargestellten, hydraulischen Teleskopantrieb 15.

Wie aus Fig. 2 ersichtlich ist, befindet sich parallel zu dem Rohrsegment 4 des teleskopierbaren Tragarmsegmentes 12 ein Zusatzrohrsegment 16. Dieses Zusatzrohrsegment 16 wird von einer an dem teleskopierbaren Tragarmsegment 12 angebrachten Zuführeinrichtung 17 gehalten. Die Zuführeinrichtung 17 weist eine, um eine Achse parallel zur Längserstreckung des teleskopierbaren Tragarmsegmentes 12 verlaufenden Drehachse schwenkbare Halterung 18 auf. In der Halterung 18 ist das Zusatzrohrsegment 16 in Richtung seiner Längsachse axial begrenzt verschieblich gelagert. Eine angedeutet dargestellte verdickte Feder 19 in der Halterung 18 spannt dabei das Zusatzrohrsegment 16 in Richtung des Teleskopiervorganges beim Überführen des teleskopierbaren Tragarmsegmentes 12 von seiner zusammengeschobenen Ausgangsstellung in seine teleskopierte Stellung vor. Die Halterung 18 ist von einer ersten Stellung, in welcher das Zusatzrohrsegment 16 außerhalb des von den Rohrsegmenten 4 eingenommenen Volumens angeordnet ist, in eine zweite Stellung überführbar, in welcher zumindest ein Endabschnitt 20 des Zusatzrohrsegmentes 16 mit zumindest einem Endabschnitt 21 eines der Rohrsegmente 4 fluchtet. Aus Fig. 3 ist die Halterung 18 in ihrer zweiten Stellung entnehmbar. Zudem ist in den Fig. 2 und 3 entnehmbar, daß in Richtung der Längserstreckung des teleskopierbaren Tragarmsegmentes 12 immer ein Endabschnitt 20 des Zusatzrohrsegmentes 16 im wesentlichen auf gleicher Höhe mit einem der Endabschnitt 21 der Rohrsegmente 4 angeordnet ist. Den Fig. 2 und 3 kann ebenfalls entnommen werden, daß sich zwischen dem nahe dem Zusatzrohrsegment 16 angeordneten Rohrsegmenten 4 eine Trennstelle 22 befindet. An dieser Trennstelle 22 sind die Endabschnitte 21 der zugehörigen Rohrsegmente 4 durch eine Klauenkupplung 23 trennbar verbunden. In Fig. 6 ist die Klauenkupplung 23 in einer geschnittenen Seitenansicht dargestellt. Wie aus Fig. 6 entnehmbar ist, weist einer der Endabschnitte 21 der Rohrsegmente 4 schwenkbar gelagerte Klauen 24 auf, die von einer geschlossenen Stellung in eine geöffnete Stellung überführbar sind, wobei die Klauen 24 durch Federn 25 in ihrer geschlossenen Stellung vorgespannt sind. In der geschlossenen Stellung hintergreifen die Klauen 24 einen Absatz 26 des jeweils anderen Endabschnittes 21 des zugeordneten Rohrsegmentes 4. Zudem ist ersichtlich, daß einer der Endabschnitte 21 der Rohrsegmente 4 stirnseitig mit einer ringförmigen Ausnehmung 27 versehen ist, in der im zusammengesteckten Zustand der Rohrsegmente 4 ein zylinderringförmiger Vorsprung 28 aufgenommen ist.

Zusätzlich ist in der ringförmigen Ausnehmung ein zylinderringförmiges Dichtelement 29 angeordnet, in dem sich der zylinderringförmige Vorsprung stirnseitig abstützt. Dadurch sind im zusammengesteckten Zustand die Rohrsegmente 4 flüssigkeitsdicht miteinander verbunden. Die Klauen 24 können durch eine angedeutet dargestellte Hydraulikvorrichtung hydraulisch betätigt werden.

Die Endabschnitte 20 des Zusatzrohrsegmentes 16 sind entsprechend der Klauenkupplung 23 gestaltet derart, daß das Zusatzrohrsegment 16 zwischen zwei einander zugeordneten Endabschnitten 20 der Rohrsegmente 4 eingesetzt und verkuppelt werden kann.

Wie aus Fig. 3 ersichtlich ist, läßt sich das teleskopierbare Tragarmsegment 12 in eine teleskopierte Stellung überführen, in welcher das Zusatzrohrsegment 16 zwischen dem an dem ausziehbaren Teilsegment 13 angebrachten Rohrsegment 4 und dem am festen Teilsegment 14 angebrachten Rohrsegment 4 positionieren. Das teleskopierbare Tragarmsegment 12 kann dabei in mehreren teleskopierten Stellungen arretiert werden.

In einer zweiten Ausführungsform der erfindungsgemäßen Vorrichtung 1 ist das Zusatzrohrsegment 16 um eine Achse senkrecht zur Längserstreckung des teleskopierbaren Tragsegmentes 12 schwenkbar in der Zuführeinrichtung 17 gehalten. Die Zuführeinrichtung 17 erlaubt es darüber hinaus, das Zusatzrohrsegment 16 senkrecht zur Längserstreckung des teleskopierbaren Tragarmsegmentes 12 zu verschieben.

Im folgenden wird die Wirkungs- und Funktionsweise der erfindungsgemäßen Vorrichtung näher erläutert:

Beim Überführen der erfindungsgemäßen Vorrichtung 1 von ihrer Transportstellung in die Arbeitsstellung, werden die in Transportstellung aufeinandergefalteten Tragarmsegmente 6 und 12 derart entfaltet, daß sie einen auskragenden Tragarm 8 bilden. Anschließend wird das teleskopierbare Tragarmsegment 12 von seiner zusammengeschobenen Ausgangsstellung in eine teleskopierte Stellung überführt, wobei zunächst die Rohrsegmente 4 an der Trennstelle 22 durch die Klauenkupplung 23 getrennt werden. Dadurch, daß eines der Rohrsegmente 4 an dem ausziehbaren Teilsegment 13 angebracht ist, werden die zuvor an der Trennstelle 22 miteinander verbundenen Rohrsegmente 4 voneinander beabstandet, wenn das teleskopierbare Tragsegment 12 in eine teleskopierte Stellung überführt wird. Es handelt sich dabei um eine erste teleskopierte Stellung, in welcher der Abstand zwischen den beiden voneinander beabstandeten Rohrsegmenten 4 größer als die Länge des Zusatzrohrsegmentes 16 ist.

Nun wird das Zusatzrohrsegment 16 mit Hilfe der Zuführeinrichtung 17 zwischen den beiden Endabschnitten 21 der beiden voneinander beabstandeten Rohrsegmente 4 positioniert. Dazu wird die Halterung 18 von ihrer ersten Stellung in die zweite Stellung überführt, in welcher die Endabschnitte 20 des Zusatzrohrsegmentes 16 mit den Endabschnitten 21 der voneinander beabstandeten Rohrsegmente 4 fluchten. Anschließend wird das teleskopierte Tragarmsegment 12 in eine zweite teleskopierte Stellung überführt, in der der Abstand der beiden Endabschnitte 21 der voneinander beabstandeten Rohrsegmente 4 geringer ist als der Abstand der Endabschnitte 20 des Zusatzrohrsegmentes 16, wodurch die voneinander beabstandeten Rohrsegmente 4 und das Zusatzrohrsegment 16 ineinandergesteckt werden. Dabei wird das Zusatzrohrsegment 16 entgegen der Federkraft der angedeutet dargestellten Feder 19 durch den Druck des am ausziehbaren Teilsegment 13 angebrachten Rohrsegmentes 4 in das am festen Teilsegment 14 angebrachte Rohrsegment 4 hineingedrückt. Da die Endabschnitte sowohl des Zusatzrohrsegmentes, als auch der Rohrsegmente 4 in gleicher Weise gestaltet sind, bilden auch die zusammengefügten Endabschnitte 20 bzw. 21 des Zusatzrohrsegmentes 16 und der Rohrsegmente 4 jeweils Klauenkupplungen.

Bei der in den Fig. 7 und 8 dargestellten zweiten Ausführungsform der erfindungsgemäßen Vorrichtung 1 erfolgt das Anbringen des Zusatzrohrsegmentes 16 auf die gleiche Weise, jedoch mit dem Unterschied, daß das Zusatzrohrsegment 16 nicht durch eine Schwenkbewegung zwischen den beiden voneinander beabstandeten Rohrsegmenten 4 angeordnet wird, sondern durch ein Verschieben quer zur Längserstreckung des teleskopierbaren Tragarmsegmentes 12 und ein anschließendes Kippen um eine Achse senkrecht zur Längserstreckung des teleskopierbaren Tragarmsegmentes 12.

Zur Demontage des Zusatzrohrsegmentes 16 werden bei beiden Ausführungsformen zunächst die aus den Endabschnitten gebildeten Klauenkupplungen 23 hydraulisch geöffnet. Anschließend wird das teleskopierbare Tragarmsegment 12 wieder in seine erste teleskopierte Stellung überführt, wodurch die Endabschnitte 20 und 21 jeweils voneinander getrennt werden. Die Kraft der Feder 19 bewirkt dabei, daß die Endabschnitte 20 und 21 des Zusatzrohrsegmentes 16 und des am festen Teilsegment 14 angeordneten Rohrsegmentes 4 voneinander beabstandet werden. Nun kann die Zuführeinrichtung 17 wieder in ihre erste Stellung rücküberführt werden, in welcher das Zusatzrohrsegment 16 außerhalb des von den Rohrsegmenten 4 eingenommenen Volumens angeordnet ist.

Die erfindungsgemäße Vorrichtung 1 erlaubt es, bei vergleichsweise geringen Abmessungen eine große Förderhöhe zu erzielen.

## Patentansprüche

1. Vorrichtung zum Pumpen von Beton, mit einem in einer Arbeitsstellung auskragenden Tragarm (8) zum Positionieren des Leitungsendes (11) einer Pumpenleitung (5), wobei der Tragarm (8) Tragarmsegmente (6) aufweist, an denen jeweils zumindest ein Rohrsegment (4) als Bestandteil der Pumpenleitung (5) angeordnet ist, und zumindest eines der Tragarmsegmente (12) von einer zusammengeschobenen Ausgangsstellung in wenigstens eine teleskopierte Stellung überführbar ist, in der die Länge des teleskopierbaren Tragarmsegmentes (12) größer als die Länge der jeweils zugeordneten Rohrsegmente (4) ist, **dadurch gekennzeichnet**, daß an einem der Tragarmsegmente (6, 12) wenigstens eine Zuführsinrichcung (17), die als bewegliche Halterung (18) zum Zuführen des zumindest einen Zusatzrohrsegmentes (16) vorgesehen ist, wozu die Zuführeinrichtung (17) von einer ersten Stellung, in welcher das Zusatzrohrsegment (16) außerhalb des von den Rohrsegmenten (4) eingenommenen Volumens angeordnet ist, in eine zweite Stellung überführbar ist, in welcher zumindest ein Endabschnitt (20) des Zusatzrohrsegmentes (16) mit zumindest einem Endabschnitt (21) eines der Rohrsegmente (4) fluchtet so daß die Pumpenleitung (5) im wesentlichen aus den Rohrsegmenten (4) und dem Zusatzrohrsegment (16) bildbar ist.

2. Vorrichtung nach Anspruch 1, **dadurch gekennzeichnet**, daß zumindest zwischen zwei Rohrsegmenten (4) eine Trennstelle (22) angeordnet ist, so daß in einer der teleskopierten Stellungen des teleskopierbaren Tragarmsegmentes (12) die die Trennstelle (22) bildenden Endabschnitte (21) der zugeordneten Rohrsegmente (4) derart voneinander beabstandet sind, daß das Zusatzrohrsegment (16) zwischen die die Trennstelle (22) bildenden Endabschnitte (21) positionierbar ist.

3. Vorrichtung nach Anspruch 1 oder 2, **dadurch gekennzeichnet**, daß ein Endabschnitt (20) des Zusatzrohrsegmentes (16) mit einem Endabschnitt (21) eines Rohrsegmentes (4) in Achsrichtung immer im wesentlichen auf gleicher Höhe liegt.

4. Vorrichtung nach einem der vorangegangenen Ansprüche, **dadurch gekennzeichnet,** daß die Zuführeinrichtung als schwenkbare Halterung (18) für das Zusatzrohrsegment (16) ausgebildet ist.

5. Vorrichtung nach einem der vorangegangenen Ansprüche, **dadurch gekennzeichnet**, daß die Halterung (18) an dem teleskopierbaren Tragarmsegment (12) angeordnet ist.

6. Vorrichtung nach einem der vorangegangenen Ansprüche, **dadurch gekennzeichnet**, daß die Längsachse des Zusatzrohrsegmentes (16) im wesentlichen parallel zur Längserstreckung des teleskopierbarem Tragarmsegmentes (16) verläuft.

7. Vorrichtung nach einem der Ansprüche 4 bis 6, **dadurch gekennzeichnet,** daß die Schwenkachse der Halterung (18) im wesentlichen parallel zur Längserstreckung des teleskopierbaren Tragarmsegmentes (12) angeordnet ist.

8. Vorrichtung nach einem der Ansprüche 4 bis 7, **dadurch gekennzeichnet**, daß die Schwenkachse der Halterung (18) im wesentlichen senkrecht zur Längserstreckung des teleskopierbaren Tragarmsegmentes (12) angeordnet ist.

9. Vorrichtung nach einem der Ansprüche 1 bis 8, **dadurch gekennzeichnet,** daß die die Trennstelle (22) bildenden Endabschnitte (21) der Rohrsegmente (4) ineinandersteckbar sind.

10. Vorrichtung nach einem der vorangegangenen Ansprüche, **dadurch gekennzeichnet,** daß jeweils die Endabschnitte (20,21) der Rohrsegmence (4) und des Zusatzrohrsegmentes (16) ineinandersteckbar sind.

11. Vorrichtung nach einem der vorangegangenen Ansprüche, **dadurch gekennzeichnet**, daß das Zusatzrohrsegment (16) in Achsrichtung begrenzt verschieblich in der Halterung (18) aufgenommen ist.

12. Vorrichtung nach einem der vorangegangenen Ansprüche, **dadurch gekennzeichnet** daß die Halterung (18) eine Feder (19) aufweist, die das Zusatzrohrsegment (16) entgegen der Teleskopierrichtung beim Überführen des teleskopierbaren Tragarmsegmences (12) von seiner zusammengeschobenen Stellung in seine teleskopierte Stellung vorspannt.

13. Vorrichtung nach Anspruch 12, **dadurch gekennzeichnet,** daß ein Antrieb vorgesehen ist, mit dem das Zusatzrohrsegment (16) entgegen der Wirkung der Feder (19) bewegbar ist.

14. Vorrichtung nach einem der vorangegangenen Ansprüche **dadurch gekennzeichnet**, daß ein Teleskopierantrieb vorgesehen ist, mit dem das teleskopierbare Tragarmsegment von seiner zusammengeschobenen in die teleskopierte Stellung und zurück überführbar ist.

15. Vorrichtung nach Anspruch 14, **dadurch gekennzeichnet**, daß der Teleskopierantrieb den Antrieb für das Zusatzrohrsegmemt (16) bildet.

16. Vorrichtung nach einem der vorangegangenen Ansprüche, **dadurch gekennzeichnet**, daß die die Trennstelle (22) bildenden Endabschnitte (20) mit Schnellverschlüssen (23) verbindbar sind.

17. Vorrichtung nach Anspruch 16, **dadurch gekennzeichnet,** daß die Endabschnitte (21) der Rohrsegmente und die zugeordneten Endabschnitte (20) des Zusatzrchrsegmentes (16) mit Schnellverschlüssen (23) verbindbar sind.

18. Vorrichtung nach Anspruch 16 oder 17, **dadurch** gekennzeichnet, daß die die Schnellverschlüsse (23) aufweisenden Endabschnitte als Klauenkupplung (23) ausgebildet sind, wobei ein Endabschnitt (20,21) mit schwenkbar gelagerten Klauen (24) versehen ist, die von einer geschlossenen Stellung, in welcher die Klauen (24) einen Absatz (26) des zugeordneten, jeweils anderen Endabschnittes (20,21) hintergreifen und dadurch beide Endabschnitte (20,21) miteinander verbunden sind, in eine geöffnete Stellung überführbar sind, in welcher die Klauen (24) den Absatz (26) freigeben und die Endabschnitte (20,21) voneinander trennbar sind.

19. Vorrichtung nach Anspruch 13, **dadurch gekennzeichnet,** daß die Klauen (24) federbelastet sind und durch die Feder (25) in ihrer geschlossenen Stellung vorgespannt sind.

20. Vorrichtung nach Anspruch 13 oder 19, **dadurch gekennzeichnet,** daß die federbelasteten Klauen (24) fluidisch, vorzugsweise hydraulisch, von ihrer geschlossenen Stellung In ihre geöffnete Stellung überführbar sind.

21. Vorrichtung nach einem der vorangegangenen Ansprüche, **dadurch gekennzeichnet,** daß zumindest einer der Endabschnitte (20,21) stirnseitig mit einer ringförmigen Ausnehmung (27) versehen ist, in der im zusammengesteckten Zustand der Rohrsegmente (4) ein zylinderringförmiger Vorsprung (28) aufgenommen ist.

22. Vorrichtung nach Anspruch 21, **dadurch gekennzeichnet,** daß in der ringförmigen Ausnehmung (27) ein zylinderringförmiges Dichtelement (29) angeordnet ist, an dem sich der zylinderringförmige Vorsprung (28) stirnseitig abstützt derart, daß die beiden Endabschnitte (20,21) flüssigkeitsdicht miteinander verbunden sind.

23. Vorrichtung nach einem der vorangegangenen Ansprüche, **dadurch gekennzeichnet,** daß die Tragarmsegmente (6) durch Gelenke (7) gelenkig miteinander verbunden sind.

24. Vorrichtung nach einem der vorangegangenen Ansprüche, **dadurch gekennzeichnet**, daß die Rohrsegmente (4) im Bereich der Gelenke (7) gelenkig miteinander verbunden sind.

25. Vorrichtung nach einem der vorangegangenen Ansprüche, **dadurch gekennzeichnet,** daß die Tragarmsegmente (6) in eine Transportstellung überführbar sind, in welcher sie im wesentlichen parallel zueinander angeordnet sind.

26. Vorrichtung nach einem der vorangegangenen Ansprüche, **dadurch gekennzeichnet**, daß die Tragarmsegmente (6) in ihrer Transportstellung aufeinanderliegend angeordnet sind.

27. Vorrichtung nach einem der vorangegangenen Ansprüche, **dadurch gekennzeichnet,** daß mehrere teleskopierbare Tragarmsegmente (12) und mehrere Zuführvorrichtungen (17) vorgesehen sind.

28. Vorrichtung nach einem der vorangegangenen Ansprüche, **dadurch gekennzeichnet,** daß die Rohrsegmente (4) an den zugehörigen Tragarmsegmenten (6) befestigt sind.

29. Vorrichtung nach einem der vorangegangenen Ansprüche, **dadurch gekennzeichnet**, daß das teleskopierbare Tragarmsegment (12) ein ausfahrbares Teilsegment (13) und ein festes Teilsegment (14) aufweist, wobei eines der Rohrsegmente (4) an dem ausfahrbaren Teilsegment (13) angebracht ist, das verschieblich in dem festen Teilsegment (14) aufgenommen ist.

30. Vorrichtung nach Anspruch 29, **dadurch gekennzeichnet,** daß eines der Rohrsegmente (4) an dem festen Teilsegment (14) angebracht ist.

31. Vorrichtung nach einem der vorangegangenen Ansprüche, **dadurch gekennzeichnet,** daß die Vorrichtung (1) auf einem Fahrgestell (2) angeordnet ist.

32. Vorrichtung nach einem der vorangegangenen Ansprüche, **dadurch gekennzeichnet,** daß die Vorrichtung (1) auf einem Lkw-Fahrgestell (2) angeordnet ist.

33. Vorrichtung nach einem der vorangegangenen Ansprüche, **dadurch gekennzeichnet,** daß das Pumpenleitungsende eine schlauchartige Verlängerung zur Verteilung des gepumpten Betons aufweist.

34. Verfahren zum Betreiben einer Vorrichtung zum Pumpen von Beton nach einem der vorangegangenen Ansprüche, **dadurch gekennzeichnet,** daß das teleskopierbare Tragarmsegment (12) in seine teleskopierte Stellung überführt wird und anschließend die Zuführeinrichtung (17) von ihrer Ruhestellung in ihre Zuführstellung überführt wird.

35. Verfahren nach Anspruch 34, **dadurch gekennzeichnet**, daß die Endabschnitte (21) der Rohrsegmente (4) und der zugeordneten Endabschnitte (20) des Zusatzrohrsegmentes (16) ineinandergesteckt werden.

36. Verfahren nach Anspruch 35, **dadurch gekennzeichnet,** daß zum Ineinanderstecken der Endabschnitte (21) der Rohrsegmente (4) und der zugehörigen Endabschnitte (20) des Zusatzrohrsegmentes (16) das teleskopierte Segment von einer weiter ausgefahrenen ersten teleskopierten Stellung in eine weniger ausgefahrene zweite teleskopierte Stellung rücküberführt wird, in der die Endabschnitte (20) der Rohrsegmente (21) und die zugehörigen Endabschnitte (20) der Zusatzrohrsegmente (12) ineinandergeführt sind.

## Claims

1. A device for pumping concrete, comprising a supporting arm (8) projecting at an operating position and used for positioning the conduit end (11) of a pump conduit (5), said supporting arm (8) including supporting arm segments (6) which each have arranged thereon at least one tubular segment (4) constituting a component of said pump conduit (5), and at least one of said supporting segments (12) being transferrable from a non-extended starting position to at least one extended position at which the length of said telescopic supporting arm segment (12) is longer than the length of the respective associated tubular segments (4), **characterized in** that one of said supporting arm segments (6, 12) has provided thereon at least one positioning means (17) which is provided as a movable holder (18) for positioning the at least one auxiliary tubular segment (16), to which end said positioning means (17) is transferrable from a first position at which the auxiliary tubular segment (16) is arranged outside the volume taken up by the tubular segments (4) to a second position at which at least one end section (20) of said auxiliary tubular segment (16) is in alignment with at least one end section (21) of one of said tubular segments (4), so that the pump conduit (5) is adapted to be formed essentially by the tubular segments (4) and the auxiliary tubular segment (16).

2. A device according to claim 1, **characterized in** that at least two tubular segments (4) have provided between them a separation point (22) so that at one of the extended positions of the telescopic supporting arm segment (12) the end sections (21) of the associated tubular segments (4), which define the separation point (22), are spaced from one another in such a way that the auxiliary tubular segment (16) is adapted to be positioned between said end sections (21) defining the separation point (22).

3. A device according to claim 1 or 2, **characterized in** that an end section (20) of the auxiliary tubular segment (16) is always positioned essentially on one level with an end section (21) of a tubular segment (4) in the axial direction.

4. A device according to any one of the preceding claims, **characterized in** that the positioning means is constructed as a pivotable holder (18) for the auxiliary tubular segment (16).

5. A device according to one of the preceding claims, **characterized in** that the holder (18) is arranged on the telescopic supporting arm segment (12).

6. A device according to one of the preceding claims, **characterized in** that the longitudinal axis of the auxiliary tubular segment (16) extends essentially parallel to the longitudinal direction of the telescopic supporting arm segment (16).

7. A device according to one of claims 4 to 6, **characterized in** that the pivot axis of the holder (18) extends essentially parallel to the longitudinal direction of the telescopic supporting arm segment (12).

8. A device according to one of claims 4 to 7, **characterized in** that the pivot axis of the holder (18) extends essentially at right angles to the longitudinal direction of the telescopic supporting arm segment (12).

9. A device according to one of claims 1 to 8, **characterized in** that the end sections (21) of the tubular segments (4), which define the separation point (22), are adapted to be fitted into one another.

10. A device according to one of the preceding claims, **characterized in** that the respective end sections (20, 21) of the tubular segments (4) and of the auxiliary tubular segment (16) are adapted to be fitted into one another.

11. A device according to one of the preceding claims, **characterized in** that the auxiliary tubular segment (16) is supported in said holder (18) such that it is adapted to be displaced to a limited degree in the axial direction.

12. A device according to one of the preceding claims, **characterized in** that the holder (18) is provided with a spring (19) which pretensions the auxiliary tubular segment (16) in a direction opposite to the telescoping direction when the telescopic supporting arm segment (12) is being transferred from its non-extended position to its extended position.

13. A device according to claim 12, **characterized in** that a drive is provided by means of which the auxiliary tubular segment (16) can be moved against the force applied by the spring (19).

14. A device according to one of the preceding claims, **characterized in** that a telescope drive is provided by means of which the telescopic supporting arm segment can be transferred from its non-extended position to its extended position and back to said non-extended position.

15. A device according to claim 14, **characterized in** that the telescope drive constitutes the drive for the auxiliary tubular segment (16).

16. A device according to one of the preceding claims, **characterized in** that the end sections (20) defining the separation point (22) are adapted to be connected with the aid of quick-acting coupling means (23).

17. A device according to claim 16, **characterized in** that the end sections (21) of the tubular segments and the associated end sections (20) of the auxiliary tubular segment (16) are adapted to be connected with the aid of quick-acting coupling means (23).

18. A device according to claim 16 or 17, **characterized in** that the end sections provided with the quick-acting coupling means (23) are constructed as a claw clutch (23), one end section (20, 21) being provided with pivotably supported claws (24), which are adapted to be transferred from a closed position at which said claws (24) engage behind a shoulder (26) of the respective other associated end section (20, 21), thus interconnecting the two end sections (20, 21), to an open position at which the claws (24) release said shoulder (26) and the end sections (20, 21) can be separated from one another.

19. A device according to claim 18, **characterized in** that the claws (24) are spring-loaded and that they are pretensioned by the spring (25) at their closed position.

20. A device according to claim 18 or 19, **characterized in** that the spring-loaded claws (24) are adapted to be transferred from their closed position to their open position with the aid of fluid means, preferably with the aid of hydraulic means.

21. A device according to one of the preceding claims, **characterized in** that the end face of at least one of said end sections (20, 21) is provided with an annular recess (27) accommodating, in the interengaged condition of the tubular segments (4), a projection (28) having the shape of a cylindrical ring.

22. A device according to claim 21, **characterized in** that the annular recess (27) has arranged therein a sealing element (29), which has the shape of a cylindrical ring and on which the end face of said projection (28) having the shape of a cylindrical ring rests in such a way that the two end sections (20, 21) are interconnected in a liquid-tight manner.

23. A device according to one of the preceding claims, **characterized in** that the supporting arm segments (6) are articulated on one another by means of joints (7).

24. A device according to one of the preceding claims, **characterized in** that the tubular segments (4) are articulated on one another in the area of said joints (7).

25. A device according to one of the preceding claims, **characterized in** that the supporting arm segments (6) are adapted to be transferred to a transport position at which they are arranged essentially parallel to one another.

26. A device according to one of the preceding claims, **characterized in** that, at their transport position, the supporting arm segments (6) are arranged one on top of the other.

27. A device according to one of the preceding claims, **characterized in** that several telescopic supporting arm segments (12) and several positioning means (17) are provided.

28. A device according to one of the preceding claims, **characterized in** that the tubular segments (4) are secured to the associated supporting arm segments (6).

29. A device according to one of the preceding claims, **characterized in** that the telescopic supporting arm segment (12) comprises an extendable subsegment (13) and a fixed subsegment (14), one of said tubular segments (4) being attached to the extendable subsegment (13) which is displaceably received in said fixed subsegment (14).

30. A device according to claim 29, **characterized in** that one of said tubular segments (4) is attached to the fixed subsegment (14).

31. A device according to one of the preceding claims, **characterized in** that the device (1) is arranged on a chassis (2).

32. A device according to one of the preceding claims, **characterized in** that the device (1) is arranged on a chassis (2) of a truck.

33. A device according to one of the preceding claims, **characterized in** that the end of the pump conduit is provided with a hoselike extension for distributing the pumped concrete.

34. A method of operating a device for pumping concrete according to one of the preceding claims, **characterized in** that the telescopic supporting arm segment (12) is transferred to its extended position and that, subsequently, the positioning means (17) is transferred from its position of rest to its operating position.

35. A method according to claim 34, **characterized in** that the end sections (21) of the tubular segments (4) and the associated end sections (20) of the auxiliary tubular segment (16) are fitted into one another.

36. A method according to claim 35, **characterized in** that, for fitting the end sections (21) of the tubular segments (4) and the associated end sections (20) of the auxiliary tubular segment (16) into one another, the telescoped segment is returned from a further extended first telescoped position to a less extended second telescoped position at which the end sections (20) of the tubular segments (21) and the associated end sections (20) of the auxiliary tubular segments (12) are fitted into one another.

## Revendications

1. Dispositif de pompage de béton, comportant un bras de support (8) se déployant en une position de travail, pour le positionnement de l'extrémité (11) d'une conduite de pompage (5), le bras de support (8) présentant des segments (6) de bras de support sur chacun desquels est disposé au moins un tronçon de tube (4) constituant un composant de la conduite de pompage (5), et au moins l'un des segments (12) du bras de support peut être amené d'une position de départ repliée jusque dans au moins une position télescopique dans laquelle la longueur du segment télescopique (12) du bras de support est plus grande que la longueur du tronçon de tube (4) qui lui est associé, caractérisé en ce que sur l'un des segments (6, 12) du bras de support est prévu au moins un dispositif d'amenée (17) qui sert de support mobile (18) pour l'amenée du, au moins un, tronçon de tube supplémentaire (16), et le dispositif d'amenée (17) peut être amené d'une première position dans laquelle le tronçon de tube supplémentaire (16) est disposé à l'extérieur du volume occupé par le tronçon de tube (4) jusque dans une deuxième position dans laquelle au moins une partie d'extrémité (20) du tronçon de tube supplémentaire (16) est alignée sur au moins une partie d'extrémité (21) de l'un des tronçons de tube (4), de telle sorte que la conduite de pompage (5) peut être formée essentiellement des tronçons de tube (4) et du tronçon de tube supplémentaire (16).

2. Dispositif selon la revendication 1, caractérisé en ce qu'au moins entre deux tronçons de tube (4) est disposé un point de séparation (22), de telle sorte que dans l'une des positions télescopiques du segment télescopique (12) du bras de support, les tronçons d'extrémité (21), formant le point de séparation (22), des tronçons de tube (4) associés sont écartés l'un de l'autre de telle sorte que le tronçon de tube supplémentaire (16) peut être positionné entre les parties d'extrémité (21) formant le point de séparation (22).

3. Dispositif selon la revendication 1 ou 2, caractérisé en ce qu'une partie d'extrémité (20) du tronçon de tube supplémentaire (16) est toujours située dans la direction axiale essentiellement à la même hauteur qu'une partie d'extrémité (21) d'un tronçon de tube (4).

4. Dispositif selon l'une des revendications précédentes, caractérisé en ce que le dispositif d'amenée est configuré comme support pivotant (18) pour le tronçon de tube supplémentaire (16).

5. Dispositif selon l'une des revendications précédentes, caractérisé en ce que le support (18) est disposé sur le segment télescopique (12) du bras de support.

6. Dispositif selon l'une des revendications précédentes, caractérisé en ce que l'axe longitudinal du tronçon de tube supplémentaire (16) s'étend essentiellement en parallèle à l'extension longitudinale du segment télescopique (16) du bras de support.

7. Dispositif selon l'une des revendications 4 à 6, caractérisé en ce que l'axe de pivotement du support (18) est disposé essentiellement parallèlement à l'extension longitudinale du segment télescopique (12) du bras de support.

8. Dispositif selon l'une des revendications 4 à 7, caractérisé en ce que l'axe de pivotement du support (18) est disposé essentiellement perpendiculairement à l'extension longitudinale du segment télescopique (12) du bras de support.

9. Dispositif selon l'une des revendications 1 à 8, caractérisé en ce que les parties d'extrémité (21), qui forment le point de séparation (22), des tronçons de tube (4) peuvent s'emboîter l'une dans l'autre.

10. Dispositif selon l'une des revendications précédentes, caractérisé en ce que chacune des parties d'extrémité (20, 21) des tronçons de tube (4) et du tronçon de tube supplémentaire (16) peuvent s'emboîter l'une dans l'autre.

11. Dispositif selon l'une des revendications précédentes, caractérisé en ce que le tronçon de tube supplémentaire (16) est reçu dans le support (18) à coulissement limité dans la direction axiale.

12. Dispositif selon l'une des revendications précédentes, caractérisé en ce que le support (18) présente un ressort (19) qui précontraint le tronçon de tube supplémentaire (16) en opposition à la direction télescopique lors du passage du segment télescopique (12) du bras de support de sa position rétractée jusque dans sa position télescopique.

13. Dispositif selon la revendication 12, caractérisé en ce qu'un entraînement est prévu, par lequel le tronçon de tube supplémentaire (16) peut être déplacé en opposition à l'action du ressort (19).

14. Dispositif selon l'une des revendications précédentes, caractérisé en ce qu'un entraînement télescopique est prévu, par lequel le segment télescopique du bras de support peut être amené à sa position rétractée jusque dans sa position télescopique.

15. Dispositif selon la revendication 14, caractérisé en ce que l'entraînement télescopique forme l'entraînement du tronçon de tube supplémentaire (16).

16. Dispositif selon l'une des revendications précédentes, caractérisé en ce que les parties d'extrémité (20) qui forment le point de séparation (22) peuvent être reliées par des accouplements rapides (23).

17. Dispositif selon la revendication 16, caractérisé en ce que les parties d'extrémité (21) des tronçons de tube et les parties d'extrémité (20) associées du tronçon de tube supplémentaire (16) peuvent être reliées par des accouplements rapides (23).

18. Dispositif selon la revendication 16 ou 17, caractérisé en ce que les parties d'extrémité présentant les accouplements rapides (23) sont configurées comme accouplement à mâchoire (23), une partie d'extrémité (20, 21) étant dotée de mâchoires (24) montées de manière pivotante, qui peuvent être amenées d'une position fermée dans laquelle les mâchoires (24) accrochent par l'arrière un palier (26) de l'autre partie d'extrémité (20, 21) associée, grâce à quoi les deux parties d'extrémité (20, 21) sont reliées l'une à l'autre, jusque dans une position ouverte dans laquelle les mâchoires (24) libèrent l'appendice (26) et dans laquelle les parties d'extrémité (20, 21) peuvent être séparées l'une de l'autre.

19. Dispositif selon la revendication 18, caractérisé en ce que les mâchoires (24) sont placées sous la contrainte d'un ressort et sont précontraintes dans leur position fermée par le ressort (25).

20. Dispositif selon la revendication 18 ou 19, caractérisé en ce que les mâchoires (24) placées sous la contrainte d'un ressort peuvent être amenées de leur position fermée jusque dans leur position ouverte à l'aide d'un fluide, de préférence hydrauliquement.

21. Dispositif selon l'une des revendications précédentes, caractérisé en ce qu'au moins l'une des parties d'extrémité (20, 21) est dotée du côté frontal d'un évidement (27) de forme annulaire dans lequel une saillie (28) en forme de cylindre annulaire est reçue lorsque les tronçons de tube (4) sont dans leur position assemblée.

22. Dispositif selon la revendication 21, caractérisé en ce que dans l'évidement (27) de forme annulaire est disposé un élément d'étanchéité (29) en forme de cylindre annulaire, sur lequel la saillie annulaire (23) en forme de cylindre annulaire s'appuie frontalement de telle sorte que les deux parties d'extrémité (20, 21) sont reliées l'une à l'autre d'une manière étanche aux liquides.

23. Dispositif selon l'une des revendications précédentes, caractérisé en ce que les segments (6) du bras de support sont reliés les uns aux autres de manière articulée par l'intermédiaire d'articulations (7).

24. Dispositif selon l'une des revendications précédentes, caractérisé en ce que les tronçons de tube (4) sont reliés les uns aux autres de manière articulée dans la région des articulations (7).

25. Dispositif selon l'une des revendications précédentes, caractérisé en ce que les segments (6) du bras de support peuvent être amenés dans une position de transport dans laquelle ils sont disposés essentiellement parallèlement les uns aux autres.

26. Dispositif selon l'une des revendications précédentes, caractérisé en ce que dans la position de transport, les segments (6) du bras de support sont disposés les uns au-dessus des autres.

27. Dispositif selon l'une des revendications précédentes, caractérisé en ce que plusieurs segments télescopiques (12) du bras de support et plusieurs dispositifs d'amenée (17) sont prévus.

28. Dispositif selon l'une des revendications précédentes, caractérisé en ce que les tronçons de tube (4) sont fixés sur les segments (6) correspondants du bras de support.

29. Dispositif selon l'une des revendications précédentes, caractérisé en ce que le segment télescopique (12) du bras de support présente un segment partiel (13) qui peut être déployé et un segment partiel (14) fixe, l'un des tronçons de tube (4) étant installé sur le segment partiel (13) qui peut être déployé et qui est reçu à coulissement dans le segment partiel (14) fixe.

30. Dispositif selon la revendication 29, caractérisé en ce que l'un des tronçons de tube (4) est installé sur le segment partiel (14) fixe.

31. Dispositif selon l'une des revendications précédentes, caractérisé en ce que le dispositif (1) est placé sur un châssis (2).

32. Dispositif selon l'une des revendications précédentes, caractérisé en ce que le dispositif (1) est placé sur le châssis (2) d'un camion.

33. Dispositif selon l'une des revendications précédentes, caractérisé en ce que l'extrémité de la conduite de pompage présente un prolongement en forme de tuyau souple pour la répartition du béton pompé.

34. Procédé pour l'utilisation d'un dispositif de pompage de béton selon l'une des revendications précédentes, caractérisé en ce que le segment télescopique (12) du bras de support est amené dans sa position télescopique, et ensuite le dispositif d'amenée (17) est amené de sa position de repos jusque dans sa position d'amenée.

35. Procédé selon la revendication 34, caractérisé en ce que les parties d'extrémité (21) des tronçons de tube (4) et les parties d'extrémité (20) associées du tronçon de tube (16) supplémentaire sont emboîtées les unes dans les autres.

36. Procédé selon la revendication 35, caractérisé en ce que pour emboîter les unes dans les autres les parties d'extrémité (21) des tronçons de tube (4) et les parties d'extrémité (20) associées du tronçon de tube (16) supplémentaire, le segment télescopique est ramené depuis une première position télescopique plus largement déployée jusque dans une deuxième position télescopique moins largement déployée, dans laquelle les parties d'extrémité (20) des tronçons de tube (21) et les parties d'extrémité (20) associées des tronçons de tube supplémentaires (12) sont enfoncées les unes dans les autres.
